# EUROPÄISCHE PATENTSCHRIFT

(11) **EP 1 585 678 B1**
(45) Veröffentlichungstag und Bekanntmachung des Hinweises auf die Patenterteilung: **02.04.2008**
(21) Anmeldenummer: 04700105.2
(22) Anmeldetag: 05.01.2004
(51) Int. Cl.: B65D 5/74

(54) **AUFREISSBARER AUSGUSSTEIL AUS KUNSTSTOFF UND SPRITZWERKZEUG ZUR HERSTELLUNG DES AUSGUSSTEILS**
TEAR-TAB POURING PART CONSISTING OF PLASTIC AND INJECTION MOULD FOR PRODUCING SAID PART
BEC VERSEUR EN PLASTIQUE A OUVERTURE FACILE ET MOULE A INJECTION POUR REALISER CE BEC VERSEUR

(30) Priorität: 08.01.2003 CH 282003
(43) Veröffentlichungstag der Anmeldung: 19.10.2005
(73) Patentinhaber: Schöttli AG, 8253 Diessenhofen (CH)
(72) Erfinder: ZANGERLE, Wolfgang, CH-8442 Hettlingen (CH)
(74) Vertreter: Gachnang, Hans Rudolf
(86) Internationale Anmeldenummer: PCT/CH2004/000001
(87) Internationale Veröffentlichungsnummer: WO 2004/063033

(56) Entgegenhaltungen:
- EP-A- 1 029 795
- US-A- 4 948 015
- US-A- 5 839 627

## Beschreibung

Gegenstand der Erfindung ist ein aufreissbarer Ausgussteil aus Kunststoff für flüssige, pastöse oder pulverförmige Produkte gemäss Oberbegriff des Patentanspruchs 1. Ein solcher Ausgussteil wird in US-A-4948015 offenbart. Gegenstand der Erfindung ist weiter ein Spritzwerkzeug gemäss Oberbegriff des Patentanspruchs 8. Ein solcher Spritzwerhzeug wird in EP-A-1029795 offenbart.

Aufreissbare Ausgussteile erleichtern das öffnen von Kunststoffgebinden wie Flaschen und auch Gebinden aus laminierten Materialien wie Getränkepackungen, z.B. Brickpackungen, Säcke und Beutel. Solche Ausgussteile sind in verschiedenen Ausführungen bekannt. Ausschliesslich aus Kunststoff hergestellte Ausgussteile haben den Nachteil, dass deren Gasdampfdichtigkeit insbesondere im Bereich des aufreissbaren öffnungsquerschnitts nur in beschränktem Umfange gewährleistet ist.

Ein bekannter Ausgussteil mit verbesserter Gasdampfdichtigkeit umfasst eine unter die aufzubrechende Öffnung geklebte Metallfolie, welche durch Eindrücken einer darüber liegenden, fest mit dem Hals des Ausgussteils verbundenen Scheibe aus Kunststoff eingedrückt und aufgebrochen werden kann. In der Scheibe sind radial verlaufende Sollbruchlinien angebracht, die das Eindrücken der Scheibe ins Zentrum erlauben. Nachteilig an diesem Ausgussteil sind die nach dem Eindrücken radial in das Innere des Gebindes ragenden, mit dem Hals noch verbundenen Fragmente des Kunststoffdeckels und der aufgerissenen Metallfolie, die nicht entfernbar sind.

Aufgabe der vorliegenden Erfindung ist die Schaffung eines aufreissbaren Ausgussteils mit maximaler Gasdampfdichtigkeit und einem rückstandslos nach dem öffnen aus dem Ausgussteil entfernbaren, die Ausgussöffnung zuvor verschliessenden Deckelteil.

Gelöst wird diese Aufgabe durch einen aufreissbaren Ausgussteil gemäss den Merkmalen des Patentanspruchs 1. Besonders vorteilhafte Ausgestaltungen der Erfindung sind in den abhängigen Ansprüchen definiert.

Mit dem erfindungsgemässen Ausgussteil ist nicht nur eine optimale Gasdampfdichtigkeit im Bereich der Ausgussöffnung gewährleistet, sondern über den gesamten Querschnitt des Ausgussteils, d.h. bis zur Peripherie des Flanschringes des Ausgussteils, welcher mit dem Gebinde durch Kleben, Siegeln oder Schweissen verbunden wird. Die Schnittkante der Metallfolie, welche vor dem Spritzen des Ausgussteils in die Spritzgussform eingelegt wird, wird ebenfalls von Kunststoff vollständig umspritzt, so dass eine Korrosion im Bereich der Schnittkante durch das Füllgut vollständig verhindert werden kann. Der die Ausgussöffnung überspannende Deckelteil kann beim Aufreissen mittels einer Aufreisslasche zusammen mit der darunter liegenden Metallfolie mühelos und rückstandsfrei aus dem Ausgussteil herausgelöst werden. Der Querschnitt der Ausgussöffnung steht danach vollflächig für den Ausguss zur Verfügung. Die Herstellung des Ausgussteils erfolgt kostengünstig in einem einzigen Arbeitstakt innerhalb des Spritzwerkzeugs. Nacharbeiten sind am Spritzling nach dem Entformen nicht mehr notwendig. Die Erzeugung der Sollbruchlinie im Deckelteil am Umfang der Ausgussöffnung und die den Deckelteil am Hals haltenden Verbindungsstege findet beim Schliessen der Spritzgussform statt. Eine zusätzliche Nachbearbeitung und das damit zusammenhängende Handing kann entfallen.

Anhand illustrierter Ausführungsbeispiele wird die Erfindung näher erläutert. Es zeigen
- Figur 1: eine perspektivische Darstellung des Ausgussteils von oben,
- Figur 2: eine perspektivische Darstellung des Ausgussteils von unten,
- Figur 3: eine perspektivische Darstellung des Ausgussteils teilweise aufgeschnitten von oben,
- Figur 4: einen perspektivisch dargestellten Diagonalschnitt durch den Ausgussteil mit Vförmiger Rille und eine vergrösserte Darstellung einer V-förmigen Rille mit stumpfem Grund,
- Figur 5: eine vergrösserte Darstellung der Rille (Ausschnitt A in Figur 4).

Der in den Figuren mit Bezugszeichen 1 bezeichnete Ausgussteil umfasst eine scheibenförmige Basis- oder Fussplatte 3 mit einem auf dieser aufgesetzten zylindermantelförmigen Hals 5. Am Hals 5 kann, falls erwünscht oder notwendig, ein Deckel aufgesetzt werden. Die Basisplatte 3 umgibt den Hals 5 aussen als kreisringförmige Scheibe 7 und im Innern des Halses 5 als Kreisscheibe 9, die den Deckelteil bildet. Der Deckelteil 9 umfasst weiter einen beabstandet zur Innenseite 11 des Halses 5 liegenden, axial verlaufenden Verbindungssteg 13, welcher an seinem oberen Ende eine Aufreisslasche 15 trägt. Die Aufreisslasche 15 ist vorzugsweise als kreisringförmiger Körper ausgebildet. Der Deckelteil 9 im Innern des Halses 5 ist mit der Innenseite 11 des letzteren durch eine Mehrzahl von Anbindungen 17 verbunden. Zwischen den benachbarten Anbindungen 17 und der Peripherie 19 des Deckelteils 9 liegt je ein Spalt 21 vor, d.h. die Peripherie des scheibenförmigen Deckelteils 9 ist in diesem Bereich nicht mit der Innenseite 15 des Halses 5 verbunden.
Auf der Unterseite der Basisplatte 3 ist eine Barriere oder Dampfsperre in Gestalt einer Metallfolie 23, z.B. eine beschichtete Alufolie aufgebracht. Die Metallfolie 23 überspannt vorzugsweise die gesamte Fläche der Basisplatte 3 mit Ausnahme eines schmalen, beispielsweise 0,5 - 1mm breiten Bereichs 25 an der Peripherie der Basisplatte 3. In diesem kreisringförmigen Bereich 25 ist die Schnittkante der als Stanzteil gefertigten Metallfolie 23 vom Kunststoff der Basisplatte 3 bzw. des Ausgussteils 1 umschlossen und damit vollständig abgedeckt.
Die Metallfolie 23 überspannt auch die Spalten 21 zwischen den Anbindungen 17 bzw. zwischen der Peripherie 19 des Deckelteils 9 und der Innenseite 11 des Halses 5.
Der Querschnitt des Spaltes 21 zwischen der Innenseite 11 des Halses 5 und der Peripherie 19 des Deckelteils 9 kann V-förmig (keine Abbildung), V-förmig mit stumpfer Spitze (vergleiche Figur 5) oder im Querschnitt rechteckförmig (keine Abbildung) ausgebildet sein. Die Anbindungen 17 können einen trapezförmigen Querschnitt aufweisen (vergleiche Figuren 1-3), wobei die längere Basis an der Peripherie 19 des Deckelteils 9 und die kürzere an der Innenseite 11 des Halses 5 liegen und dort angebunden sind. Alternativ können die Anbindungen 17 auch rechteckförmig ausgebildet sein (keine Abbildung).

Alternativ zu der in den Figuren dargestellten kreisförmigen Basisplatte 3 könnte diese auch eine beliebige andere Gestalt aufweisen, z.B. eine mehreckige Peripherie aufweisen. Das Gleiche gilt für den Hals 5, der ebenfalls statt im Querschnitt kreisförmig oval oder mehreckig ausgestaltet sein könnte. Entsprechend würde sich die Gestalt des Deckelteils 9 verändern.

Die Herstellung des erfindungsgemässen Ausgussteils 1 erfolgt direkt in einer Spritzgussform einer Spritzgussmaschine ohne zusätzliche Nachbearbeitung. Nach dem Einlegen, der als Barriere dienenden Folie 23, wird die Spritzgussform geschlossen. Der die Innenseite 11 des Halses 5 begrenzende ringförmige Werkzeugteil ist deckelteilseitig mit einer Halte- und Quetschkante ausgestaltet, welche Kante in kraftschlüssige Anlage mit der in der Spritzgussform eingelegten Folie 23 gelangt und diese an die Spritzgussform anpresst. Durch die Anpresskraft wird die Folie 23 in der eingelegten Position festgehalten, d.h. die Peripherie der Folie liegt in einem Abstand von beispielsweise 0,5 - 1mm zur Wandung der Spritzgussform, welche die Peripherie der Basisplatte 3 bildet. Die Haltekante der Spritzgussform dient nicht nur dazu, die Folie 23 exakt positioniert festzuhalten, sondern sie verhindert im Bereich der Spalten 21 den Zutritt von Kunststoff auf die Oberfläche der Folie 23. Die Folie 23 verbleibt folglich im Bereich der Spalten 21 beidseitig frei von Kunststoffmaterial, aus dem das Ausgussteil 1 gespritzt wird. Das Kunststoffmaterial fliesst, wenn vorzugsweise die Anspritzung im Zentrum des Deckelteils 9 erfolgt, durch die Anbindungen 17 radial nach aussen. Ein Verschieben, Aufstauchen oder Unterspritzen der Folie 23 wird dadurch einwandfrei unterbunden.

Nach dem Aufbringen/Einsetzen des Ausgussteils 1 in ein Gebinde (nicht dargestellt) oder in eine entsprechende Öffnung, in dem das Gebinde bildenden Mehrschichtmaterial und nach dem entsprechenden Verkleben mit letzterem, bildet das Ausgussteil 1 einen völlig dampfdichten Verschluss. Die grosse Überlappung der Folie 23 im Bereich des Flanschteils 7, d.h. der kreisringförmigen Scheibe mit dem anliegenden Gebindematerial, verhindert eine radial verlaufende Penetration von Gasen oder Flüssigkeit von der Gebindeaussenseite in dessen Inneres.

Das öffnen des erfindungsgemässen Ausgussteils 1 ist äusserst einfach und vor allem sicher. Durch Anheben der Lasche 15 und Ziehen in axialer Richtung werden die Anbindungen 17 nacheinander gebrochen und die Folie 23 im Bereich der Spalten oder Schlitze 19 reisst rückstandsfrei ab und verbleibt am abgerissenen Deckelteil 9.

## Patentansprüche

1. Aufreissbarer Ausgussteil (1) aus Kunststoff für ein Gebinde für flüssige, pastöse oder pulverförmige Füllgüter, mit einem Flansch (7) und einen am Flansch (7) angebrachten, die Ausgussöffnung umfassenden Hals (5), an dem ein Wiederverschlussmittel befestigbar ist und mit einer in der Ebene des Flansches (7) liegenden und die Ausgussöffnung überspannenden, beim öffnen aufbrechbaren und als Dampfsperre dienenden Folie (23), wobei die Folie (23) an der Unterseite des Flansches (7) angeordnet ist und die Unterseite des Ausgussteils (1) überspannt **dadurch gekennzeichnet, dass** im Bereich der Ausgussöffnung im Innern des Halses (5) die Folie (23) von einer scheibenförmigen Kunststoffschicht als Deckelteil (9) überdeckt ist, der durch mehrere peripher angeordnete Anbindungen (17) mit der Innenseite (11) des Halses (5) verbunden ist.

2. Ausgussteil nach Anspruch 1, **dadurch gekennzeichnet, dass** die Peripherie (19) des Deckelteils (9) unter Bildung eines Spaltes (21) beabstandet zur Innenseite (11) des Halses (5) liegt und dass der Spalt (21) durch die Anbindungen (17) in mehrere Abschnitte unterteilt ist.

3. Ausgussteil nach Anspruch 2, **dadurch gekennzeichnet, dass** der Spalt (21) zwischen dem Deckelteil (9) und dem Hals (5) unten durch die Folie (23) geschlossen ist.

4. Ausgussteil nach einem der Ansprüche 1 bis 3, **dadurch gekennzeichnet, dass** die Folie (23) beim Spritzen des Ausgussteils (1) mit dessen Unterseite verbunden wird.

5. Ausgussteil nach Anspruch 4, **dadurch gekennzeichnet, dass** die Peripherie der Folie (23) in einem Abstand zur Peripherie der Basisplatte (3) liegt und die Kante der Folie von Kunststoff umspritzt ist.

6. Ausgussteil nach einem der Ansprüche 1 bis 5, **dadurch gekennzeichnet, dass** die Anbindungen (17) trapezförmig oder rechteckförmig ausgebildet sind.

7. Ausgussteil nach einem der Ansprüche 1 bis 6, **dadurch gekennzeichnet, dass** am Deckelteil (9) eine Aufreisslasche (15) mit einem Verbindungssteg (13) verbunden ist.

8. Spritzwerkzeug zur Herstellung eines Ausgussteils (1) nach Anspruch 1, **dadurch gekennzeichnet, dass** der die Innenseite (11) des Halses (5) bildende Teil des Werkzeugs eine Halte- und Quetschkante umfasst, welche die in das Werkzeug eingelegte Folie (23) an die Gegenform anpresst und festhält und ein Eindringen von Kunststoff in den zu bildenden Spalt (21) und auf die Folie (23) verhindert.

## Claims

1. Tearable pouring part (1), formed from plastics material, for a container for liquid, pasty or pulverulent products, said pouring part having a flange (7) and a neck (5), situated on the flange (7) and surrounding the pouring opening, on which neck a reclosing means is mountable, and said pouring part having a film (23), lying in the plane of the flange (7) and spanning the pouring opening, which film is breakable during the opening process and serves as a vapour barrier, the film (23) being disposed on the underside of the flange (7) and spanning the underside of the pouring part (1), **characterised in that**, in the region of the pouring opening in the interior of the neck (5), the film (23) is covered by a disc-shaped plastics material layer serving as the lid part (9), which is connected to the inside (11) of the neck (5) by a plurality of peripherally disposed connecting pieces (17).

2. Pouring part according to claim 1, **characterised in that** the periphery (19) of the lid part (9) is spaced from the inside (11) of the neck (5) so as to form a gap (21), and **in that** the gap (21) is divided into a plurality of portions by the connecting pieces (17).

3. Pouring part according to claim 2, **characterised in that** the gap (21) between the lid part (9) and the neck (5) is closed at the lower end by the film (23).

4. Pouring part according to one of claims 1 to 3, **characterised in that**, during the injection-moulding of the pouring part (1), the film (23) is connected to the underside of said pouring part.

5. Pouring part according to claim 4, **characterised in that** the periphery of the film (23) lies at a spacing from the periphery of the base plate (3), and the edge of the film has plastics material sprayed therearound.

6. Pouring part according to one of claims 1 to 5, **characterised in that** the connecting pieces (17) have trapezoidal or rectangular configurations.

7. Pouring part according to one of claims 1 to 6, **characterised in that**, on the lid part (9), a tear-tab (15) is connected to a connecting web (13).

8. Injection-moulding tool for the production of a pouring part (1) according to claim 1, **characterised in that** the part of the tool which forms the inside (11) of the neck (5) surrounds a retaining and crushing edge, which presses and retains the film (23), introduced into the tool, against the counter-mould and prevents plastics material from entering the gap (21) to be formed and prevents said material from encountering the film (23).

## Revendications

1. Bec verseur (1) en matière plastique à ouverture par arrachement pour un récipient pour produits liquides, pâteux ou en poudre, avec une collerette (7) et un goulot (5) monté sur la collerette (7) et entourant l'ouverture de déversement, sur lequel peut être fixé un moyen pour refermer le récipient, et avec une feuille (23) située dans le plan de la collerette (7) et recouvrant l'ouverture de déversement, pouvant être rompue lors de l'ouverture et servant de pare-vapeur, sachant que la feuille (23) est disposée sur le dessous de la collerette (7) et recouvre le dessous du bec verseur (1), **caractérisé en ce que**, dans la région de l'ouverture de déversement à l'intérieur du goulot (5), la feuille (23) est recouverte par une couche de matière plastique en forme de disque comme élément de couvercle (9), qui est relié au côté intérieur (11) du goulot (5) par plusieurs éléments de liaison (17) périphériquement disposés.

2. Bec verseur selon la revendication 1, **caractérisé en ce que** la périphérie (19) de l'élément de couvercle (9) se trouve à distance du côté intérieur (11) du goulot (5) en formant un interstice (21), et **en ce que** l'interstice (21) est divisé en plusieurs parties par les éléments de liaison (17).

3. Bec verseur selon la revendication 2, **caractérisé en ce que** l'interstice (21) entre l'élément de couvercle (9) et le goulot (5) est fermé vers le bas par la feuille (23).

4. Bec verseur selon l'une des revendications 1 à 3, **caractérisé en ce que** la feuille (23) est assemblée au dessous du bec verseur (1) lors du moulage par injection de ce dernier.

5. Bec verseur selon la revendication 4, **caractérisé en ce que** la périphérie de la feuille (23) se trouve à distance de la périphérie de la plaque de base (3), et le bord de la feuille est enrobé de matière plastique injectée.

6. Bec verseur selon l'une des revendications 1 à 5, **caractérisé en ce que** les éléments de liaison (17) sont réalisés de forme trapézoïdale ou rectangulaire.

7. Bec verseur selon l'une des revendications 1 à 6, **caractérisé en ce qu'**une patte de déchirage (15) est reliée à l'élément de couvercle (9) par une nervure de liaison (13).

8. Moule d'injection pour réaliser un bec verseur (1) selon la revendication 1, **caractérisé en ce que** la partie du moule qui forme le côté intérieur (11) du goulot (5) comporte une arête de retenue ou d'écrasement qui presse et maintient bloquée contre le contre-moule la feuille (23) introduite dans le moule et qui empêche la pénétration de matière plastique dans l'interstice (21) à former et sur la feuille (23).
